# EUROPÄISCHE PATENTSCHRIFT

(11) **EP 3 219 884 B1**
(45) Veröffentlichungstag und Bekanntmachung des Hinweises auf die Patenterteilung: **17.07.2019**
(21) Anmeldenummer: 17165193.8
(22) Anmeldetag: 31.08.2015
(51) Int. Cl.: E05B 27/00, E05B 29/00

(54) **SCHLÜSSEL SOWIE ZUGEHÖRIGES SCHLOSS UND SYSTEM AUS SCHLÜSSEL UND SCHLÖSSERN**
KEY, CORRESPONDING LOCK AND SYSTEM COMPRISING KEY AND LOCKS
CLÉ, SERRURE ASSOCIÉE ET SYSTÈME COMPRENNANT CLÉ ET SERRURES

(30) Priorität: 11.09.2014 AT 6922014
(43) Veröffentlichungstag der Anmeldung: 20.09.2017
(62) Teilanmeldung aus: 15756656.3
(73) Patentinhaber: EVVA Sicherheitstechnologie GmbH, 1120 Wien (AT)
(72) Erfinder: Baumhauer, Walter, 1160 Wien (AT)
(74) Vertreter: Puchberger & Partner Patentanwälte

(56) Entgegenhaltungen:
- EP-A1- 0 335 069
- EP-A1- 0 613 987
- EP-A1- 1 712 714
- WO-A1-91/10795
- DE-A1-102010 001 790
- DE-A1-102010 052 473

## Beschreibung

Die Erfindung betrifft einen Schlüssel zum Sperren eines Schlosses mit zumindest einer ersten Fläche und zumindest einer zweiten Fläche und zumindest einer entlang der Längserstreckung vorgesehenen Abtastposition, an der auf der ersten Fläche zumindest eine erste Codierung zur Abfrage im Schloss und / oder auf der zweiten Fläche zumindest eine zweite Codierung zur Abfrage im Schloss vorgesehen ist. Die Erfindung betrifft weiters ein Schloss für einen derartigen Schlüssel.

Aus dem Stand der Technik sind derartige Schlüssel mit zwei codierten Flächen bekannt, und zwar insbesondere als Wendeschlüssel. Wendeschlüssel sind Schlüssel, deren Schaft beidseitig gleich angeordnete Profile, Führungsnuten, Muldenbohrungen, Erhöhungen oder/und Kerbungen aufweist. Der Schlüssel hat damit, um seine Längsachse gedreht, jeweils die gleichen Merkmale und kann deshalb - unabhängig davon, welche Seite des Schlüssels nach oben zeigt - in den Schlüsselkanal des zugehörigen Schließzylinders auch gedreht eingeführt werden, was bei einem normalen einseitig gekerbten Schlüssel nicht möglich ist.

Da die Codierungen bei Wendeschlüsseln auf beiden Seiten identisch sind, werden meist im Schloss die Codierungen auf jeder Seite abwechselnd abgefragt, um die Anzahl der Abtastelemente zu reduzieren. Der Ausdruck "identische Codierungen" bedeutet in diesem Zusammenhang, dass die Codierungen auf den jeweils betrachteten Flächen, bei Drehung des Schlüssels um seine Längsachse, gleich sind.

Die Druckschriften EP 0 335 069 A1 und DE 10 2010 052473 A1 zeigen gattungsgemäße Schlüssel, bei denen Codierungen durch quer zur Längserstreckung des Schlüssels vorgesehene, an bestimmten Steuerhöhen angeordneten Steuerstellen gebildet sind, und wobei die Steuerstellen durch Steuernuten miteinander verbunden sind. Die Schlüssel sind als Wendeschlüssel ausgeführt. Bei derartigen Wendeschlüsseln genügt jedoch die Abbildung einer Seite, um den Schlüssel reproduzieren zu können. Dies ist im Hinblick auf moderne Reproduktionsmethoden (hochauflösende Smartphone-Kameras in Kombination mit 3D-Druck) nachteilhaft, da illegale Schlüssel einfach in Umlauf gebracht werden können.

Die Druckschrift WO 91/10795 A1 zeigt einen herkömmlichen Nichtwendeschlüssel, bei dem Codierungen an einer Abtastposition auf einer Seite des Schlüssels unterschiedlich zu Codierungen an derselben Abtastposition auf der anderen Seite des Schlüssels sind.

Ein weiteres Problem besteht jedoch darin, dass es in der Praxis für zwei Schließanlagen, die jeweils Schließzylinder mit Wendeschlüsseln aufweisen, vorteilhaft wäre, übergeordnete Schlüssel zu realisieren, die in beiden Schließanlagen sperren.

Es ergibt sich jedoch bei Wendeschlüsseln mit seitlicher Nutencodierung das Problem, dass die Einzelkurven auf beiden Seiten des Schlüssels identisch sein müssen. Dadurch ergeben sich jedoch Einschränkungen für die Ausführung der Nuten an der Schlüsselspitze: Die mittlere Position der Zuhaltung an der Schlüsselspitze kann nicht genutzt werden, da sonst erhöhte Bruchgefahr besteht.

Aufgabe der Erfindung ist es, diese und weitere Probleme, insbesondere das Problem der leichten Kopierbarkeit von Wendeschlüsseln, zu beheben. Es soll weiters eine Möglichkeit geschaffen werden, um mehrere unterschiedliche Wendeschlüssel-Schließanlagen mit dem selben Schlüssel sperren zu können. Weiters soll die beschriebene Einschränkung bei der seitlichen Nutencodierung behoben werden. Außerdem sollen die Variationsmöglichkeiten am Schlüssel erhöht werden, und es soll eine höhere Sperrsicherheit gewährleistet werden. Gleiche Effekte sollen auch hinsichtlich der neuen Ausbildung des Schlosses erzielt werden.

Diese und weitere Aufgaben werden erfindungsgemäß dadurch gelöst, dass sich zumindest eine Codierung der ersten Fläche des Schlüssels an zumindest einer Abtastposition von der zweiten Codierung an der selben Abtastposition auf der zweiten Fläche unterscheidet.

Dies hat den Vorteil, dass die Codierungen auf beiden Seiten des Schlüssels unterschiedlich sind, und es dadurch für Unberechtigte wesentlich schwieriger ist, den Schlüssel zu kopieren.

Die erfindungsgemäße Lösung ermöglicht es, mit einem Schlüssel einen oder mehrere Schließzylinder einer Schließanlage und, wenn der Schlüssel um seine Längsachse 90° bis 180° gedreht wird, einen oder mehrere Schließzylinder einer anderen Schließanlage zu sperren. Dabei kann vorgesehen sein, dass ein Schlüssel, der auf beiden Seiten die selbe Codierung aufweist, keine Sperrberechtigung hat. Es kann aber auch vorgesehen sein, dass ein Schlüssel, der auf beiden Seiten die selbe Codierung aufweist, Sperrberechtigung besitzt. Ein Vorteil der erfindungsgemäßen Lösung besteht darin, dass das Merkmal für die Berechtigung, um mehrere Schließzylinder zu sperren, nicht in die Schließzylinder der Schließanlagen aufgenommen werden muss, sondern mit mindestens zwei oder mehreren Merkmalen an unterschiedlichen Flächen des Schlüssels selbst ausgeführt ist. Dadurch kann ein Schlüssel gestaltet werden, der in zwei unterschiedlichen Wendeschlüssel-Schließanlagen übergeordnete Funktion aufweist, jedoch selbst die Wendeschlüsselfunktion nicht aufweist. Dabei kann es sich beispielsweise um einen übergeordneten Schlüssel für Befugte, wie Feuerwehren, Nachtwächter, Heimhilfen oder dergleichen handeln.

Ein weiterer Vorteil der erfindungsgemäßen Lösung besteht bei der Ausführung des Schlüssels mit Kurvenkodierungen darin, dass durch die unterschiedliche Ausprägung der Kurven auf den beiden Seiten des Schlüssels nun auch die mittlere Zuhaltung an der Schlüsselspitze genutzt werden kann, da sie nicht auf beiden Seiten in Form einer Nut ausgefräst werden muss.

Erfindungsgemäß kann vorgesehen sein, dass zumindest eine Codierung der ersten Fläche an zumindest einer Abtastposition identisch zur Codierung an der selben Abtastposition auf der zweiten Fläche ist, sodass zum Sperren des Schlosses zumindest die Codierungen an dieser Abtastposition nur an einer Fläche des Schlüssels abgefragt werden müssen. Es können auch an einer Abtastposition mehrere Codierungen vorhanden sein, von denen eine oder mehrere auf allen Flächen des Schlüssels identisch, und eine oder mehrere auf zumindest einer Fläche des Schlüssels unterschiedlich ausgeführt ist.

Erfindungsgemäß kann vorgesehen sein, dass, zusätzlich zu den genannten Codierungen, auf den Flächen und/oder an anderen Stellen des Schlüssels weitere Codierungen vorgesehen sind. Die genannten Codierungen und/oder weitere Codierungen können im Wesentlichen geradlinige, winkelige oder gebogene, horizontal oder vertikal verlaufende Nuten, Rillen, Fräsungen, Einkerbungen oder Erhebungen, Steuerflächen, Steuerbahnen, Mulden, Bohrmulden mit identischen oder unterschiedlichen Durchmessern und/oder Tiefen, gelagerten Kugeln, Kreis- oder Ellipsensegmentausnehmungen, kugelsegmentförmigen Erhebungen oder Mulden, magnetischen Codierungen, elektronischen Codierungen und/oder Kombinationen dieser Elemente umfassen.

Erfindungsgemäß kann vorgesehen sein, dass es sich bei den Flächen um Schlüsselflachseiten eines Flachschlüssels handelt. Erfindungsgemäß kann ebenfalls vorgesehen sein, dass es sich bei den Flächen um Schlüsselschmalseiten eines Flachschlüssels handelt. Erfindungsgemäß kann weiters vorgesehen sein, dass es sich bei der ersten Fläche um eine Schlüsselschmalseite, und bei der zweiten Fläche um eine Schlüsselflachseite handelt. Die zweite Fläche kann mit der ersten Fläche des Schlüssels einen beliebigen Winkel, insbesondere etwa 90° oder etwa 180°, einschließen.

Erfindungsgemäß ist vorgesehen, dass die Codierungen durch quer zur Längserstreckung des Schlüssels vorgesehene, an bestimmten Steuerhöhen angeordnete Steuerstellen gebildet sind, wobei die Steuerstellen durch Steuernuten miteinander verbunden sind.

Erfindungsgemäß ist vorgesehen, dass an der ersten Fläche zumindest eine Steuernut mit Steuerstellen und an der zweiten Fläche ebenfalls zumindest eine Steuernut mit Steuerstellen vorgesehen ist, wobei die Steuerstellen jeder Steuernut an jeweils einer definierten Abtastposition vorgesehen sind, und zumindest eine Steuerstelle zumindest einer Steuernut an zumindest einer Abtastposition auf der ersten Fläche eine andere Steuerhöhe aufweist, als die Steuerstelle der entsprechenden Steuernut an der selben Abtastposition auf der zweiten Fläche.

Erfindungsgemäß kann vorgesehen sein, dass zumindest eine Steuerstelle zumindest einer Steuernut an zumindest einer Abtastposition auf der ersten Fläche die selbe Steuerhöhe aufweist, wie die Steuerstelle der entsprechenden Steuernut an der selben Abtastposition auf der zweiten Fläche. Erfindungsgemäß kann insbesondere vorgesehen sein, dass zumindest sechs Abtastpositionen A - F sowie zumindest sechs Steuerhöhen a - f vorgesehen sind.

Erfindungsgemäß ist vorgesehen, dass zumindest drei Steuernuten vorgesehen sind, von denen zumindest eine als tiefe Steuernut mit tiefen Steuerstellen, und die verbleibenden als seichte Steuernuten mit seichten Steuerstellen ausgebildet sind, wobei die tiefen Steuernuten eine größere Nutentiefe aufweisen als die seichten Steuernuten, und die seichten Steuernuten im Wesentlichen parallel zueinander verlaufen.

Erfindungsgemäß kann vorgesehen sein, dass für zumindest eine der Steuernuten, vorzugsweise für die seichten Steuernuten, zumindest drei, vorzugsweise fünf, Steuerhöhen vorgesehen sind.

Erfindungsgemäß kann vorgesehen sein, dass die Codierungen ausgehend von der Schlüsselspitze in Richtung zur Schlüsselreide zunächst auf zumindest einer Abtastposition auf beiden Flächen identisch ausgeführt sind, und ab einer bestimmten Abtastposition fortlaufend unterschiedlich ausgeführt sind. Es kann insbesondere vorgesehen sein, dass sich die tiefe Steuernut oder die seichten Steuernuten, ausgehend von der Schlüsselspitze in Richtung zur Schlüsselreide nur bis zu einer bestimmten Abtastposition erstrecken, sodass bis zu dieser Abtastposition an jeder Abtastposition auf jeder Fläche zwei seichte und eine tiefe Steuernut, und ab dieser Abtastposition an jeder Abtastposition nur eine seichte oder zwei tiefe Steuernuten vorgesehen sind.

Die Erfindung erstreckt sich weiters auf ein Schloss für erfindungsgemäße Schlüssel, umfassend einen Schlüsselkanal mit zumindest zwei Seiten, mit entlang der Längserstreckung des Schlüsselkanals vorgesehenen Abtastpositionen, wobei an jeder Abtastposition zumindest ein Steuerelement zur Abfrage zumindest einer Codierung an zumindest einer Fläche des Schlüssels vorgesehen ist, wobei zumindest ein Sperrelement vorgesehen ist, das bei entsprechender Stellung des Steuerelements in Freigabeposition zur Betätigung des Schlosses bringbar ist, und wobei zumindest an einer Abtastposition an zumindest zwei Seiten des Schlüsselkanals Steuerelemente zur Abfrage unterschiedlicher Codierungen an zumindest zwei Flächen des Schlüssels vorgesehen sind.

Erfindungsgemäß ist vorgesehen, dass zumindest an einer weiteren Abtastposition an zumindest zwei Seiten des Schlüsselkanals Steuerelemente zur Abfrage der gleichen Codierung, insbesondere zur Abfrage unterschiedlicher Merkmale der gleichen Codierung, an zumindest zwei Flächen des Schlüssels vorgesehen sind. Es ist vorgesehen, dass die Steuerelemente Steuerorgane zum Eingriff in Codierungen, nämlich zum Eingriff in Steuernuten am Schlüssel umfassen.

Erfindungsgemäß ist vorgesehen, dass die Steuerelemente erste Steuerorgane zum Eingriff in tiefe Steuernuten und zweite Steuerorgane zum Eingriff in seichte Steuernuten umfassen. Weiters kann vorgesehen sein, dass die Steuerelemente zur Steuerung der Sperrelemente Eingriffsmittel, insbesondere eine oder mehrere Abfragenuten aufweisen, die in einer oder in mehreren Stellungen des Steuerelements mit dem Sperrelement derart zusammenwirken, dass dieses in Freigabeposition zur Betätigung des Schlosses bringbar ist.

Erfindungsgemäß kann vorgesehen sein, dass es sich bei dem Schlüssel um einen Flachschlüssel und/oder bei dem Schloss um ein Zylinderschloss, insbesondere ein Zylinderschloss zur Aufnahme eines Flachschlüssels, handelt.

Die Erfindung erstreckt sich weiters auf ein System aus zumindest zwei erfindungsgemäßen Schlössern oder Gruppen aus erfindungsgemäßen Schlössern und zumindest einem zugeordneten erfindungsgemäßen Schlüssel, wobei zumindest ein erstes Schloss oder eine erste Schlössergruppe an zumindest einer bestimmten Abtastposition zumindest nur die erste Codierung an der ersten Fläche, und zumindest ein zweites Schloss oder eine zweite Schlössergruppe an dieser Abtastposition zumindest nur die zweite Codierung an der zweiten Fläche des Schlüssels abfragt, sodass der Schlüssel in einer ersten Stellung das erste Schloss oder die erste Schlössergruppe sperrt, und in einer zweiten Stellung das zweite Schloss oder die zweite Schlössergruppe sperrt.

Weitere erfindungsgemäße Merkmale ergeben sich aus der Beschreibung der Ausführungsbeispiele, den Patentansprüchen und den Zeichnungen.

Die Erfindung wird in Folge an Hand nicht einschränkender Ausführungsbeispiele näher erläutert:
Fig. 1a - 1c zeigen Querschnitte durch Ausführungsbeispiele herkömmlicher und erfindungsgemäßer Schlüssel-Schloss-Kombinationen;
Fig. 2a - 2b zeigen ein Ausführungsbeispiel eines erfindungsgemäßen Schlüssels;
Fig. 3a - 3b zeigen den Schlüssel aus Fig. 2a - 2b in einer Detailansicht;
Fig. 4a - 9b zeigen weitere Ausführungsbeispiele erfindungsgemäßer Schlüssel;
Fig. 10a - 10b zeigen eine schematische Darstellung der Zuhaltungen im Inneren des Zylinderkerns eines erfindungsgemäßen Schlosses;
Fig. 11 - 12 zeigen weitere schematische Darstellungen der Zuhaltungen im Inneren des Zylinderkerns eines erfindungsgemäßen Schlosses;
Fig. 13a- 13b zeigen eine schematische dreidimensionale Darstellung der Zuhaltungen im Inneren des Zylinderkerns eines erfindungsgemäßen Schlosses.

Fig. 1a - 1c zeigen Querschnitte durch Ausführungsbeispiele herkömmlicher und erfindungsgemäßer Schlüssel-Schloss-Kombinationen. Fig. 1a zeigt einen Querschnitt durch ein herkömmliches Schloss mit einem Kern 23, der in einem Gehäuse 24 drehbar gelagert ist, in das ein herkömmlicher Schlüssel 1 eingeschoben ist. Beidseitig des Schlüssels 1 sind Steuerelemente 13, 13' verschiebbar angeordnet, die mit Sperrelementen 14, 14' zusammenwirken, welche in Gehäusenuten eingreifen. Bei dem Schlüssel 1 handelt es sich um einen Schlüssel mit seitlicher Nutencodierung. Das Schloss ist in herkömmlicher Weise ausgeführt und tastet auf der Seite 2 die beiden seichten Nuten mit den Steuerorganen 18, und auf der anderen Seite 2' die tiefe Nut mit dem Steuerorgan 17' ab. Die Lage der tiefen Nut auf Fläche 2, und der seichten Nuten auf Seite 2' wird nicht abgetastet, da - wegen des Wendeschlüsselsystems - davon ausgegangen wird, dass die Codierungen auf beiden Flächen 2, 2' gleich sind.

Fig. 1b zeigt einen Querschnitt durch ein Ausführungsbeispiel einer erfindungsgemäßen Schlüssel-Schloss-Kombination. In diesem Fall sind die Codierungen in Form von tiefen Nuten auf den Flächen 2, 2' des Schlüssels unterschiedlich und werden auch auf beiden Seiten des Schlüssels unabhängig voneinander abgefragt. Um auf jeder Fläche 2, 2' beide Codierungen abfragen zu können, greifen die Sperrelemente 13, 13' auf beiden Seiten über erste Steuerorgane 17, 17' in die tiefe Nut ein.

Da die tiefe Nut jedoch, je nach Drehung des Schlüssels 1, an einer anderen Position ist, verfügen die Steuerelemente 13, 13' über je zwei Abfragenuten 19, 19' zum Eingriff der Sperrelemente 14, 14'. Die Sperrelemente 14, 14' werden also jeweils bei zwei unterschiedlichen Positionen der Steuerelemente 13, 13' aktiviert und sperren das Schloss. Obwohl es sich bei dem Schlüssel 1 nicht um einen Wendeschlüssel handeltda die Codierungen auf Fläche 2 und 2' unterschiedlich sind - funktioniert er als Wendeschlüssel, da in beiden Positionen beide Flächen des Schlüssels abgefragt werden.

Fig. 1c zeigt eine analoge Ausführungsform zu Fig. 1b mit dem Unterschied, dass an der dargestellten Abtastposition des Schlüssels 1 die Codierung nicht durch je eine tiefe Nut pro Fläche 2, 2', sondern durch je zwei seichte Nuten pro Fläche 2, 2' ausgeführt ist. Die Steuerelemente 13, 13' verfügen über je zwei Steuerorgane 18, 18' zum Eingriff in die seichten Nuten, sowie über je zwei Abfragenuten 19, 19' zum Eingriff der Sperrelemente 14, 14'. Die Sperrelemente 14, 14' werden also, wie beim Ausführungsbeispiel der Fig. 1b, jeweils bei zwei unterschiedlichen Positionen der Steuerelemente 13, 13' aktiviert und sperren das Schloss, obwohl es sich nicht um einen Wendeschlüssel handelt.

In einem nicht dargestellten Ausführungsbeispiel verfügt das Schloss über eine weitere mechanische Abfragelogik insbesondere der Sperrelemente 14, 14', die sicherstellt, dass das Schloss aus Fig. 1b oder Fig. 1c nicht durch einen herkömmlichen Wendeschlüssel mit identischen Codierungen auf den Flächen 2, 2', sondern ausschließlich durch Schlüssel mit unterschiedlichen Codierungen gesperrt werden kann.

Fig. 2a - 2b zeigen ein Ausführungsbeispiel eines erfindungsgemäßen Schlüssels 1, der als Flachschlüssel mit einer Schlüsselreide 10 und einer Schlüsselspitze 20 sowie zwei gegenüberliegenden Flächen 2, 2' ausgeführt ist. Bei den Flächen 2, 2' handelt es sich um die Schlüsselflachseiten 16, 16'. Für beide Flächen 2, 2' sind entlang der Längserstreckung des Schlüssels 1 Abtastpositionen 4 vorgesehen, nämlich sechs Abtaspositionen A - F. An jeder Abtastposition 4 befindet sich auf beiden Flächen 2, 2' des Schlüssels 1 eine Codierung 3, 3', wobei die erste Codierung 3 auf der Fläche 2 und die zweite Codierung 3' auf der Fläche 2' vorgesehen ist.
Die Codierungen sind auf der Abtastposition A unterschiedliche, und auf den Abtastpositionen B - F identisch ausgeführt. Ein Schloss, welches lediglich eine Seite des Schlüssels abtastet, kann somit nur in einer Position des Schlüssels betätigt werden. Um beide Codierungen an der Abtastposition A abfragen zu können, muss das Schloss derart ausgeführt sein, dass es zumindest an der Abtastposition A beide Flächen 2, 2' des Schlüssels 1 unabhängig voneinander abfragt.

Figs. 3a - 3b zeigen den Schlüssel aus Fig. 2a - 2b in einer Detailansicht. Der Schlüssel 1 ist als Flachschlüssel mit einer Schlüsselspitze 20 sowie zwei gegenüberliegenden Flächen 2, 2' ausgeführt ist. Bei den Flächen 2, 2' handelt es sich um die Schlüsselflachseiten 16, 16'. Für beide Flächen 2, 2' sind entlang der Längserstreckung des Schlüssels 1 Abtastpositionen 4 vorgesehen, nämlich sechs Abtaspositionen A - F.

An jeder Abtastposition 4 befindet sich auf beiden Flächen 2, 2' des Schlüssels 1 eine Codierung 3, 3', wobei die erste Codierung 3 auf der Fläche 2 und die zweite Codierung 3' auf der Fläche 2' vorgesehen ist. Die Codierungen sind auf der Abtastposition A unterschiedliche, und auf den Abtastpositionen B - F identisch ausgeführt.

Die Codierungen 3, 3' umfassen tiefe Steuerstellen 6, 6' und seichte Steuerstellen 7, 7', die jeweils durch eine tiefe Steuernut 8, 8' und zwei seichte Steuernuten 9, 9' miteinander verbunden sind. Die tiefen Steuernuten 8, 8' weisen eine größere Nutentiefe auf als die seichten Steuernuten 9, 9'. Die seichten Steuernuten 9, 9' verlaufen im Wesentlichen parallel zueinander.

Die Steuerstellen 6, 6', 7, 7' sind an den Abfragepositionen an quer zur Längserstreckung des Schlüssels 1 vorgesehenen Steuerhöhen 5 angeordnet. In diesem Ausführungsbeispiel sind sechs Steuerhöhen a - f vorgesehen. Während die Steuerstellen 6, 6', 7, 7' an den Abtastpositionen B - F auf beiden Flächen 2, 2' des Schlüssels 1 identisch sind, ist an der Abtastposition A die tiefe Steuerstelle 6, 6' auf den beiden Flächen 2, 2' an einer unterschiedlichen Steuerhöhe 5 angeordnet.

Die Figs. 4a - 6b zeigen weitere Ausführungsbeispiele erfindungsgemäßer Schlüssel. In diesen Ausführungsbeispielen verläuft die tiefe Steuernut 8, 8' ausgehend von der Schlüsselspitze 20 zur Schlüsselreide 10 zunächst auf einigen Abtastpositionen auf beiden Flächen 2, 2' des Schlüssels 1 identisch. Ab einer bestimmten Abtastposition ist die tiefe Steuernut 8, 8' auf den Flächen 2, 2' unterschiedlich ausgeführt.
Die seichten Steuernuten 9, 9' erstrecken sich, ausgehend von der Schlüsselspitze 20, nur bis zu dieser bestimmten Abtastposition.

Dadurch wird erreicht, dass bis zu dieser Abtastposition nur auf einer Seite des Schlüssels abgetastet werden muss, während ab dieser Abtastposition beide Seiten des Schlüssels (wie in Fig. 2b gezeigt) abgetastet werden müssen.

Die Figs. 7a - 9b zeigen weitere Ausführungsbeispiele erfindungsgemäßer Schlüssel. In diesen Ausführungsbeispielen verlaufen die seichten Steuernuten 9, 9' ausgehend von der Schlüsselspitze 20 zur Schlüsselreide 10 zunächst auf einigen Abtastpositionen auf beiden Flächen 2, 2' des Schlüssels 1 identisch.

Ab einer bestimmten Abtastposition sind die seichten Steuernuten 9, 9' auf den Flächen 2, 2' unterschiedlich ausgeführt. Die tiefe Steuernut 8, 8' erstreckt sich, ausgehend von der Schlüsselspitze 20, nur bis zu dieser bestimmten Abtastposition. Dadurch wird erreicht, dass bis zu dieser Abtastposition nur auf einer Seite des Schlüssels abgetastet werden muss, während ab dieser Abtastposition beide Seiten des Schlüssels (wie in Fig. 1c gezeigt) abgetastet werden müssen.

Fig. 10a - 10b zeigen eine schematische Darstellung der Zuhaltungen im Inneren des Zylinderkerns eines erfindungsgemäßen Schlosses, wobei der Schlüssel und Zylinderkern sowie Gehäuse aus Gründen der Übersichtlichkeit nicht dargestellt wurden. Fig. 10a zeigt eine Ansicht in den Schlüsselkanal 11 und zeigt die Steuerelemente 13, 13', welche mit Steuerorganen 17, 17', 18, 18' den Schlüsselkanal abfragen. Seitlich weisen die Steuerelemente 13, 13' Abfragenuten 19, 19' auf, die mit Sperrelementen 14, 14' zusammenwirken. In Fig. 10b ist eine Draufsicht des Schlüsselkanals 11 dargestellt, und es sind die Abtastpositionen 12 A - F dargestellt. An jeder Abtastposition befinden sich beidseitig des Schlüsselkanals 11 zwei Steuerelemente 13, 13', die entweder erste Steuerorgane 17, 17' zur Abfrage der tiefen Nuten am Schlüssel, oder zweite Steuerorgane 18, 18' zur Abfrage der seichten Nuten aufweisen. Rechts und links vom Schlüsselkanal 11 sind die Steuerelemente 13, 13' ein weiteres mal in um 90° gedrehter Stellung dargestellt. Dieses Ausführungsbeispiel des Schlosses ist für einen Schlüssel wie in Fig. 2a - 2b dargestellt ausgeführt, da sich die Nuten über die gesamte Länge des Schlüsselschaftes erstrecken.

In Fig. 11 ist eine Ausführung des Schlosses für einen Schlüssel wie in Fig. 6a - 6b dargestellt. Es werden an den Abtastpositionen A, B und C abwechselnd die tiefe und seichte Nut des Schlüssels abgetastet. An den Abtastpositionen D, E und F wird nur noch beidseitig die tiefe Nut abgetastet.

In Fig. 12 ist eine Ausführung des Schlosses für einen Schlüssel wie in Fig. 9a - 9b dargestellt. Es werden an den Abtastpositionen A, B und C abwechselnd die tiefe und seichte Nut des Schlüssels abgetastet. An den Abtastpositionen D, E und F werden nur noch beidseitig die seichten Nuten abgetastet.

Fig. 13a - 13b zeigt eine schematische dreidimensionale Darstellung der Zuhaltungen im Inneren des Zylinderkerns eines erfindungsgemäßen Schlosses, wobei die Steuerelemente 13 und 13' beidseitig des Schlüsselkanals 11 dargestellt sind. Im herausgezogenen Detail sind die ersten Steuerorgane 17' zur Abtastung der tiefen Nut, und die zweiten Steuerorgane 18 zur Abtastung der seichten Nuten dargestellt. Bei den Steuerorganen 17, 17', 18, 18' handelt es sich um im Wesentlichen zylinderförmige Erhebungen.

Ebenfalls ersichtlich sind die Abfragenuten 19, 19' in Form von Einschnitten mit im Wesentlichen rechteckigem Querschnitt, welche dazu dienen, mit dem Sperrelement 14, 14' zusammenzuwirken, wie in Fig. 1a - 1c dargestellt wurde.

Die Erfindung beschränkt sich nicht auf die dargestellten Ausführungsbeispiele, sondern umfasst sämtliche Ausführungsformen im Rahmen der nachfolgenden Patentansprüche.

### Bezugszeichenliste

- 1: Schlüssel
- 2: Erste Fläche
- 2': Zweite Fläche
- 3, 3': Codierung
- 4: Abtastposition des Schlüssels
- 5: Steuerhöhe
- 6, 6': Tiefe Steuerstelle
- 7, 7': Seichte Steuerstelle
- 8, 8': Tiefe Steuernut
- 9, 9': Seichte Steuernut
- 10: Schlüsselreide
- 11: Schlüsselkanal
- 12: Abtastposition des Schlosses
- 13, 13': Steuerelement
- 14, 14': Sperrelement

- 16, 16': Schlüsselflachseite
- 17, 17': Erstes Steuerorgan
- 18, 18': Zweites Steuerorgan
- 19, 19': Abfragenut
- 20: Schlüsselspitze

- 23: Kern
- 24: Gehäuse

## Patentansprüche

1. Schlüssel (1) zum Sperren eines Schlosses, umfassend
a. zumindest eine erste Fläche (2) und zumindest eine zweite Fläche (2'),
b. mit zumindest einer entlang der Längserstreckung des Schlüssels (1) vorgesehenen Abtastposition (4),
c. an der auf der ersten Fläche (2) zumindest eine erste Codierung (3) zur Abfrage im Schloss und auf der zweiten Fläche (2') zumindest eine zweite Codierung (3') zur Abfrage im Schloss vorgesehen ist,
d. wobei die Codierungen (3, 3') durch quer zur Längserstreckung des Schlüssels (1) vorgesehene, an bestimmten Steuerhöhen (5) angeordneten Steuerstellen (6, 6', 7, 7') gebildet sind, und die Steuerstellen durch Steuernuten (8, 8', 9, 9') miteinander verbunden sind,
e. wobei an der ersten Fläche (2) zumindest eine Steuernut (8, 9) mit Steuerstellen (6, 7) und an der zweiten Fläche (2') ebenfalls zumindest eine Steuernut (8', 9') mit Steuerstellen (6', 7') vorgesehen ist, und die Steuerstellen jeder Steuernut an jeweils definierten Abtastposition (4) vorgesehen sind,
f. wobei zumindest drei Steuernuten vorgesehen sind, von denen zumindest eine als tiefe Steuernut (8, 8') mit tiefen Steuerstellen (6, 6'), und die verbleibenden als seichte Steuernuten (9, 9') mit seichten Steuerstellen (7, 7') ausgebildet sind, wobei die tiefen Steuernuten (8, 8') eine größere Nutentiefe aufweisen als die seichten Steuernuten (9, 9'), und die seichten Steuernuten (9, 9') im Wesentlichen parallel zueinander verlaufen,
**dadurch gekennzeichnet, dass** sich zumindest eine Codierung (3) der ersten Fläche (2) an zumindest einer Abtastposition (4) von der zweiten Codierung (3') an der selben Abtastposition (4) unterscheidet, indem zumindest eine Steuerstelle zumindest einer Steuernut an zumindest einer Abtastposition auf der ersten Fläche (2) eine andere Steuerhöhe aufweist, als die Steuerstelle der entsprechenden Steuernut an der selben Abtastposition auf der zweiten Fläche (2').

2. Schlüssel (1) nach Anspruch 1, **dadurch gekennzeichnet, dass** die Codierungen (3, 3') an zumindest einer Abtastposition derart ausgeführt sind, dass zum Sperren des Schlosses zumindest die Codierungen an dieser Abtastposition an beiden Flächen (2, 2') abgefragt werden müssen.

3. Schlüssel (1) nach Anspruch 1 oder 2, **dadurch gekennzeichnet, dass** zumindest eine Codierung (3) der ersten Fläche (2) an zumindest einer Abtastposition (4) identisch zur Codierung (3') an der selben Abtastposition (4) auf der zweiten Fläche (2') ist, sodass zum Sperren des Schlosses zumindest die Codierungen (3, 3') an dieser Abtastposition nur an einer Fläche (2, 2') des Schlüssels abgefragt werden müssen.

4. Schlüssel nach einem der Ansprüche 1 bis 3, **dadurch gekennzeichnet, dass** zusätzlich zu den Codierungen (3, 3') auf den Flächen (2, 2') und/oder an anderen Stellen des Schlüssels (1) weitere Codierungen vorgesehen sind.

5. Schlüssel (1) nach einem der Ansprüche 1 bis 4, **dadurch gekennzeichnet, dass** die Codierungen (3, 3') und/oder weitere Codierungen im Wesentlichen geradlinige, winkelige oder gebogene, horizontal oder vertikal verlaufende Nuten, Rillen, Fräsungen, Einkerbungen (22, 22') oder Erhebungen, Steuerflächen, Steuerbahnen, Mulden, Bohrmulden (21, 21') mit identischen oder unterschiedlichen Durchmessern und/oder Tiefen, gelagerten Kugeln, Kreis- oder Ellipsensegmentausnehmungen, kugelsegmentförmigen Erhebungen oder Mulden, magnetischen Codierungen, elektronischen Codierungen und/oder Kombinationen dieser Elemente umfasst.

6. Schlüssel (1) nach einem der Ansprüche 1 bis 5, **dadurch gekennzeichnet, dass** es sich bei den Flächen (2, 2') um Schlüsselflachseiten (16, 16') handelt.

7. Schlüssel (1) nach einem der Ansprüche 1 bis 5, **dadurch gekennzeichnet, dass** es sich bei den Flächen (2, 2') um Schlüsselschmalseiten (15, 15') handelt.

8. Schlüssel (1) nach einem der Ansprüche 1 bis 5, **dadurch gekennzeichnet, dass** es sich bei der ersten Fläche (2) um eine Schlüsselschmalseite (15), und bei der zweiten Fläche (2') um eine Schlüsselflachseite (16') handelt.

9. Schlüssel (1) nach einem der Ansprüche 1 bis 8, **dadurch gekennzeichnet, dass** zumindest eine Steuerstelle zumindest einer Steuernut an zumindest einer Abtastposition auf der ersten Fläche (2) die selbe Steuerhöhe aufweist, wie die Steuerstelle der entsprechenden Steuernut an der selben Abtastposition auf der zweiten Fläche (2').

10. Schlüssel (1) nach einem der Ansprüche 1 bis 9, **dadurch gekennzeichnet, dass** zumindest sechs Abtastpositionen A - F sowie zumindest sechs Steuerhöhen a - f vorgesehen sind.

11. Schlüssel (1) nach einem der Ansprüche 1 bis 10, **dadurch gekennzeichnet, dass** für zumindest eine Steuernut, vorzugsweise für die seichten Steuernuten (9, 9'), zumindest drei, vorzugsweise fünf, Steuerhöhen vorgesehen sind.

12. Schlüssel nach einem der Ansprüche 1 bis 11 mit einer Schlüsselspitze (20) und einer Schlüsselreide (10), **dadurch gekennzeichnet, dass** die Codierungen (3, 3') ausgehend von der Schlüsselspitze (20) in Richtung zur Schlüsselreide (10) zunächst auf zumindest einer Abtastposition (4) auf beiden Flächen (2, 2') identisch ausgeführt sind, und ab einer bestimmten Abtastposition fortlaufend unterschiedlich ausgeführt sind.

13. Schlüssel nach einem der Ansprüche 1 bis 12 mit einer Schlüsselspitze (20) und einer Schlüsselreide (10), **dadurch gekennzeichnet, dass** sich die tiefe Steuernut (8, 8') oder die seichten Steuernuten (9, 9'), ausgehend von der Schlüsselspitze (20) in Richtung zur Schlüsselreide (10) nur bis zu einer bestimmten Abtastposition (4) erstrecken.

14. Schloss für Schlüssel (1) nach einem der Ansprüche 1 bis 13, umfassend
a. einen Schlüsselkanal (11) mit zumindest zwei Seiten,
b. mit zumindest einer entlang der Längserstreckung des Schlüsselkanals (11) vorgesehenen Abtastposition (12),
c. wobei an jeder Abtastposition (12) zumindest ein Steuerelement (13, 13') zur Abfrage zumindest einer Codierung (3, 3') an zumindest einer Fläche (2, 2') des Schlüssels (1) vorgesehen ist,
d. wobei die Steuerelemente (13, 13') erste Steuerorgane (17, 17') zum Eingriff in tiefe Steuernuten (8, 8') und zweite Steuerorgane (18, 18') zum Eingriff in seichte Steuernuten (9, 9') umfassen,
e. und zumindest ein Sperrelement (14, 14') vorgesehen ist, das bei entsprechender Stellung des Steuerelements (13, 13') in Freigabeposition zur Betätigung des Schlosses bringbar ist,
f. wobei zumindest an einer Abtastposition (12) an zwei Seiten des Schlüsselkanals (11) Steuerelemente (13, 13') zur Abfrage unterschiedlicher Codierungen (3, 3') an zwei Flächen (2, 2') des Schlüssels vorgesehen sind,
**dadurch gekennzeichnet, dass**
g. zumindest an einer weiteren Abtastposition (12) an zwei Seiten des Schlüsselkanals (11) Steuerelemente (13, 13') zur Abfrage der gleichen Codierung (3, 3'), insbesondere zur Abfrage unterschiedlicher Merkmale der gleichen Codierung (3, 3'), an zwei Flächen (2, 2') des Schlüssels vorgesehen sind.

15. Schloss nach Anspruch 14, **dadurch gekennzeichnet, dass** die Steuerelemente (13, 13') zur Steuerung der Sperrelemente (14, 14') Eingriffsmittel, insbesondere eine oder mehrere Abfragenuten (19, 19') aufweisen, die in einer oder in mehreren Stellungen des Steuerelements (13, 13') mit dem Sperrelement (14, 14') derart zusammenwirken, dass dieses in Freigabeposition zur Betätigung des Schlosses bringbar ist.

16. Schloss nach Anspruch 14 oder 15, **dadurch gekennzeichnet, dass** es sich um ein Zylinderschloss, insbesondere ein Zylinderschloss zur Aufnahme eines Flachschlüssels, handelt.

17. System aus zumindest zwei Schlössern oder Schlössergruppen nach einem der Ansprüche 14 bis 16 und zumindest einem zugeordneten Schlüssel (1) nach einem der Ansprüche 1 bis 13, **dadurch gekennzeichnet, dass**
a. zumindest ein erstes Schloss oder eine erste Schlössergruppe an zumindest einer bestimmten Abtastposition zumindest nur die erste Codierung (3) an der ersten Fläche (2), und
b. zumindest ein zweites Schloss oder eine zweite Schlössergruppe an dieser Abtastposition zumindest nur die zweite Codierung (3') an der zweiten Fläche (2') des Schlüssels abfragt,
c. sodass der Schlüssel (1) in einer ersten Stellung das erste Schloss oder die erste Schlössergruppe sperrt, und in einer zweiten Stellung das zweite Schloss oder die zweite Schlössergruppe sperrt.

## Claims

1. A key (1) for locking a lock, comprising:
a. at least one first surface (2) and at least one second surface (2'),
b. with at least one sensing position (4) provided along the longitudinal extent of the key (1),
c. at which at least one first code (3) for reading in the lock is provided on the first surface (2) and at least one second code (3') for reading in the lock is provided on the second surface (2'),
d. the codes (3, 3') being formed by control points (6, 6', 7, 7') which are provided transversely to the length of the key (1) and are arranged at certain control heights (5), and the control points being connected to one another by control grooves (8, 8', 9, 9'),
e. at least one control groove (8, 9) with control points (6, 7) being provided on the first surface (2), and at least one control groove (8', 9') with control points (6', 7') likewise being provided on the second surface (2'), and the control points of each control groove in each case being provided at defined sensing positions (4),
f. there being at least three control grooves, of which at least one is constructed as a deep control groove (8, 8') with deep control points (6, 6'), and the remaining are constructed as shallow control grooves (9, 9') with shallow control points (7, 7'), the deep control grooves (8, 8') having a greater groove depth than the shallow control grooves (9, 9'), and the shallow control grooves (9, 9') running substantially parallel to one another,
**characterised in that** at least one code (3) of the first surface (2) differs at least at one sensing position (4) from the second code (3') at the same sensing position (4) **in that** at least one control point of at least one control groove at at least one sensing position on the first surface (2) has a control height different from that of the control point of the corresponding control groove at the same sensing position on the second surface (2').

2. The key (1) according to claim 1, **characterised in that** the codes (3, 3') are designed such at least at one sensing position that in order to lock the lock at least the codes at said sensing position must be read on both surfaces (2, 2').

3. The key (1) according to claim 1 or 2, **characterised in that** at least one code (3) of the first surface (2) at at least one sensing position (4) is identical to the code (3') at the same sensing position (4) on the second surface (2'), and therefore at least the codes (3, 3') at this sensing position only have to be read on one surface (2, 2') of the key in order to lock the lock.

4. The key according to any one of claims 1 to 3, **characterised in that** in addition to the codes (3, 3'), further codes are provided on the surfaces (2, 2') and/or at other locations on the key (1).

5. The key (1) according to any one of claims 1 to 4, **characterised in that** the codes (3, 3') and/or further codes comprise substantially straight, angled or bent, horizontal or vertical grooves, channels, cuts, notches (22, 22') or elevations, control surfaces, control tracks, recesses, drilled depressions (21, 21') with identical or different diameters and/or depths, mounted balls, circular or elliptical segment cut-outs, spherical segment-shaped elevations or depressions, magnetic codes, electronic codes and/or combinations of these elements.

6. The key (1) according to any one of claims 1 to 5, **characterised in that** the surfaces (2, 2') are key flat sides (16, 16').

7. The key (1) according to any one of claims 1 to 5, **characterised in that** the surfaces (2, 2') are key narrow sides (15, 15').

8. The key (1) according to any one of claims 1 to 5, **characterised in that** the first surface (2) is a narrow key side (15), and the second surface (2') is a flat key side (16').

9. The key (1) according to any one of claims 1 to 8, **characterised in that** at least one control point of at least one control groove at at least one sensing position on the first surface (2) has the same control height as the control point of the corresponding control groove at the same sensing position on the second surface (2').

10. The key (1) according to any one of claims 1 to 9, **characterised in that** at least six sensing positions A - F and at least six control heights a - f are provided.

11. The key (1) according to any one of claims 1 to 10, **characterised in that** at least three, preferably five, control heights are provided for at least one control groove, preferably for the shallow control grooves (9, 9').

12. The key according to any one of claims 1 to 11, having a key tip (20) and a key bow (10), **characterised in that** from the key tip (20) towards the key bow (10), the codes (3, 3') are initially identical on both surfaces (2, 2') at at least one sensing position (4) and, from a certain sensing position, are continuously realized differently.

13. The key according to any one of claims 1 to 12, having a key tip (20) and a key bow (10), **characterised in that** from the key tip (20) towards the key bow (10), the deep control groove (8, 8') or the shallow control grooves (9, 9') only extend up to a certain sensing position (4).

14. A lock for the key (1) according to any one of claims 1 to 13, comprising
a. a keyway (11) having at least two sides,
b. with at least one sensing position (12) provided along the longitudinal extent of the keyway (11),
c. there being at each sensing position (12) at least one control element (13, 13') for reading at least one code (3, 3') on at least one surface (2, 2') of the key (1),
d. the control elements (13, 13') comprising first control organs (17, 17') for engagement into deep control grooves (8, 8') and second control organs (18, 18') for engagement into shallow control grooves (9, 9'),
e. there being at least one locking element (14, 14') which can be brought into a release position to operate the lock when the control element (13, 13') is in the corresponding position,
f. control elements (13, 13') for reading different codes (3, 3') on two surfaces (2, 2') of the key being provided on two sides of the keyway (11) at least at one sensing position (12),
**characterised in that**
g. control elements (13, 13') for reading the same code (3, 3'), in particular for reading different features of the same code (3, 3'), on two surfaces (2, 2') of the key are provided on two sides of the keyway (11) at least at one further sensing position (12).

15. The lock according to claim 14, **characterised in that** the control elements (13, 13') for controlling the locking elements (14, 14') have engagement means, in particular one or more reading grooves (19, 19'), which, in one or more positions of the control element (13, 13') interact with the locking element (14, 14') in such a manner that the latter can be brought into the release position to operate the lock.

16. The lock according to claim 14 or 15, **characterised in that** it is a cylinder lock, in particular a cylinder lock for receiving a flat key.

17. A system of at least two locks or lock groups according to any one of claims 14 to 16 and at least one associated key (1) according to any one of claims 1 to 13, **characterised in that**
a. at least one first lock or one first lock group reads at least only the first code (3) on the first surface (2) at least at one particular sensing position, and
b. at least one second lock or one second lock group reads at least only the second code (3') on the second surface (2') of the key at said sensing position,
c. so that the key (1) locks the first lock or the first lock group in a first position and locks the second lock or the second lock group in a second position.

## Revendications

1. Clé (1), destinée à verrouiller une serrure, comprenant
a. au moins une première surface (2) et au moins une deuxième surface (2'),
b. avec au moins une position de balayage (4) prévue le long de l'extension longitudinale de la clé (1)
c. sur laquelle, sur la première surface (2) est prévu au moins un premier codage (3) destiné à être interrogé dans la serrure et sur la deuxième surface (2') est prévu au moins un deuxième codage (3') destiné à être interrogé dans la serrure,
d. les codages (3, 3') étant conçus par des points de commande (6, 6', 7, 7') prévus à la transversale de l'extension longitudinale de la clé (1), placés à des hauteurs de commande (5) déterminées et les points de commande étant reliés les uns aux autres par des rainures de commande (8, 8', 9, 9'),
e. sur la première surface (2) étant prévue au moins une rainure de commande (8, 9) pourvue de points de commande (6, 7) et sur la deuxième surface (2') étant prévue également au moins une rainure de commande (8', 9') pourvue de points de commande (6', 7') et les points de commande de chaque rainure de commande étant prévus sur une position de balayage (4) respectivement définie,
f. au moins trois rainures de commande étant prévues, dont au moins l'une est prévue sous la forme d'une rainure de commande (8, 8') profonde, pourvue de points de commande (6, 6') profonds et les restantes sont conçues sous la forme de rainures de commande (9, 9') peu profondes, pourvues de points de commande (7, 7') peu profonds, les rainures de commande (8, 8') profondes présentant une profondeur de rainure plus importante que les rainures de commande (9, 9') peu profondes et les rainures de commande (9, 9') peu profondes s'écoulant sensiblement à la parallèle les uns des autres,
**caractérisée en ce que** sur au moins un position de balayage (4), au moins un codage (3) de la première surface (2) se différencie du deuxième codage (3') sur la même position de balayage (4) en ce que sur au moins une position de balayage sur la première surface (2), au moins un point de commande d'au moins une rainure de commande présente une hauteur de commande différente de celle du point de commande de la rainure de commande correspondante sur la même position de balayage sur la deuxième surface (2').

2. Clé (1) selon la revendication 1, **caractérisée en ce que** les codages (3, 3') sur au moins une position de balayage sont réalisés de telle sorte que pour le blocage de la serrure, au moins les codages sur cette position de balayage doivent être interrogés sur les deux surfaces (2, 2').

3. Clé (1) selon la revendication 1 ou 2, **caractérisée en ce que** sur au moins une position de balayage (4), au moins un codage (3) de la première surface (2) est identique au codage (3') sur la même position de balayage (4) sur la deuxième surface (2'), de telle sorte que pour le verrouillage de la serrure, au moins les codages (3, 3')sur cette position de balayage ne doivent être interrogés que sur une surface (2, 2') de la clé.

4. Clé selon l'une quelconque des revendications 1 à 3, **caractérisée en ce que** d'autres codages sont prévus en supplément des codages (3, 3') sur les surfaces (2, 2') et/ou en d'autres endroits de la clé (1).

5. Clé (1) selon l'une quelconque des revendications 1 à 4, **caractérisée en ce que** les codages (3, 3') et/ou d'autres codages comprennent des rainures, des cannelures, des fraisages, des entailles (22, 22') sensiblement rectilignes, angulaires ou curvilignes, s'écoulant à l'horizontale ou à la verticale ou des élévations, des surfaces de commande, des pistes de commandes, des cavités, des cavités fraisées (21, 21') présentant des diamètres et/ou des profondeurs identiques ou différent(e)s, des billes flottantes, des évidements en segments de cercle ou en segments elliptiques, des élévations ou cavités en forme de segments sphériques, des codages magnétiques, des codages électroniques et/ou des associations desdits éléments.

6. Clé (1) selon l'une quelconque des revendications 1 à 5, **caractérisée en ce que** les surfaces (2, 2') sont des faces plates de clé (16, 16').

7. Clé (1) selon l'une quelconque des revendications 1 à 5, **caractérisée en ce que** les surfaces (2, 2') sont des côtés étroits de clé (15, 15').

8. Clé (1) selon l'une quelconque des revendications 1 à 5, **caractérisée en ce que** la première surface (2) est un côté étroit de clé (15), et la deuxième surface (2') est une face plate de clé (16').

9. Clé (1) selon l'une quelconque des revendications 1 à 8, **caractérisée en ce qu'**au moins un point de commande d'au moins une rainure de commande sur au moins une position de balayage sur la première surface (2) présente la même hauteur de commande que le point de commande de la rainure de commande correspondante sur la même position de balayage sur la deuxième surface (2').

10. Clé (1) selon l'une quelconque des revendications 1 à 9, **caractérisée en ce qu'**au moins six positions de balayage A - F, ainsi qu'au moins six hauteurs de commande a - f sont prévues.

11. Clé (1) selon l'une quelconque des revendications 1 à 10, **caractérisée en ce que** pour au moins une rainure de commande, de préférence pour les rainures de commande (9, 9') peu profondes sont prévues au moins trois, de préférence cinq hauteurs de commande.

12. Clé selon l'une quelconque des revendications 1 à 11, pourvue d'une pointe de clé (20) et d'un anneau de clé (10), **caractérisée en ce qu'**en partant de la pointe de clé (20) en direction de l'anneau de clé (10), les codages (3, 3') sont d'abord réalisés à l'identique sur les deux surfaces (2, 2') sur au moins une position de balayage (4) et à partir d'une position de balayage déterminée, sont réalisés de manière différente en continu.

13. Clé selon l'une quelconque des revendications 1 à 12, pourvue d'une pointe de clé (20) et d'un anneau de clé (10), **caractérisée en ce qu'**en partant de la pointe de clé (20) en direction de l'anneau de clé (10), la rainure de commande (8, 8') profonde ou les rainures de commande (9, 9') peu profondes ne s'étendent que jusqu'à une position de balayage (4) déterminée.

14. Serrure pour une clé (1) selon l'une quelconque des revendications 1 à 13, comprenant
a. un passage de clé (11) avec au moins deux côtés,
b. pourvu d'au moins une position de balayage (12) prévue le long de l'extension longitudinale du passage de clé (11),
c. sur chaque position de balayage (12) étant prévu au moins un élément de commande (13, 13'), pour l'interrogation d'au moins un codage (3, 3') sur au moins une surface (2, 2') de la clé (1),
d. les éléments de commande (13, 13') comprenant des premiers organes de commande (17, 17'), destinés à s'engager dans des rainures de commande (8, 8') profondes et des deuxièmes organes de commande (18, 18'), destinés à s'engager dans des rainures de commande (9, 9') peu profondes
e. et au moins un élément de blocage (14, 14') étant prévu, qui dans une position correspondante de l'élément de commande (13, 13') est susceptible d'être amené en position de libération, pour l'actionnement de la serrure,
f. au moins dans une position de balayage (12), sur deux côtés du passage de clés (11) étant prévus des éléments de commande (13, 13') pour l'interrogation de différents codages (3, 3') sur deux surfaces (2, 2') de la clé, **caractérisée en ce**
g. **qu'**au moins sur une autre position de balayage (12), sur deux côtés du passage de clés (11) sont prévus sur deux surfaces (2, 2') de la clé des éléments de commande (13, 13') pour l'interrogation du même codage (3, 3'), notamment pour l'interrogation de différentes caractéristiques du même codage (3, 3').

15. Serrure selon la revendication 14, **caractérisée en ce que** les éléments de commande (13, 13') destinés à commander les éléments de blocage (14, 14') comportent des moyens d'engagement, notamment une ou plusieurs rainures d'interrogation (19, 19') qui dans une ou dans plusieurs positions de l'élément de commande (13, 13') coopèrent avec l'élément de blocage (14, 14') de telle sorte que celui-ci puisse être amené en position de libération, pour l'actionnement de la serrure.

16. Serrure selon la revendication 14 ou 15, **caractérisée en ce qu'**il s'agit d'une serrure à barillet, notamment d'une serrure à barillet destinée à recevoir une clé plate.

17. Système composé d'au moins deux serrures ou groupes de serrures selon l'une quelconque des revendications 14 à 16 et d'au moins une clé (1) associée selon l'une quelconque des revendications 1 à 13, **caractérisé**
a. **en ce que** sur au moins une position de balayage déterminée, au moins une première serrure ou un premier groupe de serrures n'interroge que le premier codage (3) sur la première surface (2), et
b. **en ce que** sur ladite position de balayage, au moins une deuxième serrure ou un deuxième groupe de serrures n'interroge que le deuxième codage (3') sur la deuxième surface (2') de la clé,
c. de telle sorte que dans une première position, la clé (1) verrouille la première serrure ou le premier groupe de serrures et dans une deuxième position, verrouille la deuxième serrure ou le deuxième groupe de serrures.
